# EUROPÄISCHE PATENTSCHRIFT

(11) **EP 0 917 277 B1**
(45) Veröffentlichungstag und Bekanntmachung des Hinweises auf die Patenterteilung: **14.05.2003**
(21) Anmeldenummer: 98120811.9
(22) Anmeldetag: 03.11.1998
(51) Int. Cl.: H02K 7/06, A47L 15/24

(54) **Motorantrieb**
Motor drive
Entrainement motorisé

(30) Priorität: 18.11.1997 DE 29720403 U
(43) Veröffentlichungstag der Anmeldung: 19.05.1999
(73) Patentinhaber: MEIKO Maschinenbau GmbH & Co., 77610 Offenburg (DE)
(72) Erfinder: Gaus, Bruno, Dipl.-Ing.(FH), 77654 Offenburg (DE); Wiegand, Ingo, Dipl.-Ing.(FH), 77830 Bühlertal (DE)
(74) Vertreter: Baumann, Eduard, Dipl.-Phys.

(56) Entgegenhaltungen:
- DE-A- 2 131 595
- US-A- 2 550 523
- US-A- 3 788 460

## Beschreibung

Die Erfindung bezieht sich auf einen Motorantrieb gemäß dem Oberbegriff des Anspruches 1, wobei die Rotationsbewegung der Antriebswelle in eine hin- und hergehende Linearbewegung umgesetzt wird.

Vorzugsweise wird ein derartiger Motorantrieb bei einer Durchlauf-Geschirrspülmaschine eingesetzt, bei der das spülgut durch einen Klinkentransport durch die verschiedenen Behandlungszonen der Maschine wie Vorspülzone, Hauptspülzone, Nachspülzone, Trocknungszone transportiert wird. Das Spülgut wird in Spülgutbehälter (Körbe) eingesetzt. Die Spülgutbehälter sind so ausgebildet, daß die Klinken des Klinkentransports eingreifen und bei der Bewegung der Klinkentransportschiene mitgenommen werden. Beim Rücklauf der Klinkentransportschiene legen sich die Klinken um und die Klinkentransportschiene läuft leer unter dem Spülgutbehälter durch. Damit das Spülgut mit den Spülgutbehältern ganz durch die Maschine transportiert wird, sind mehrere Einzelhübe erforderlich.

Der Antrieb über Kurbelschwinge erfolgt derart, daß von einem Motor eine rotierende Antriebswelle, in der Regel über ein Zahnradgetriebe, nach oben ragt und über eine Lagerung mit einer Drehscheibe verbunden ist, die exzentrisch am Außenumfang einen nach oben ragenden Mitnahmebolzen oder dergleichen aufweist. Dieser Mitnahmebolzen ist in einer geraden U-Schiene geführt, die quer zur Längsbewegung der Transportschiene verläuft. Die Drehung der Antriebswelle wird hierdurch in eine hin- und hergehende Linearbewegung der Transportschiene umgesetzt.

Beim Vorlauf und Rücklauf einer auf diese Weise angetriebenen Transportschiene können erhebliche Kräfte auftreten, die zu Gefährdungen des zerbrechlichen Transportgutes, aber auch von Bedienungspersonal führen können. Die auftretenden Kräfte müssen daher begrenzt werden.

Dies geschieht bei einem bekannten Antriebsmotor durch die Drehmomentbegrenzung des Motors selbst, beispielsweise durch eine Leistungsbegrenzung über eine elektronische Verstelleinrichtung, oder über eine drehbare Lagerung des Antriebsmotors, oder über eine Begrenzung der Drehkräfte durch Federn, und eine Abschaltung über einen Endschalter, oder durch Ankoppelung des Transportschlittens bzw. der Transportschiene an den Antrieb über Federn mit Auslöseeinrichtung.

Bei der Begrenzung des Drehmomentes über Leistungsbegrenzung oder drehbare Lagerung des Antriebsmotors treten in der Nähe der beiden Totlagen gefährlich hohe Kräfte auf. Die Ankoppelung der Transportschiene an den Antrieb über Federn und Auslöseeinrichtung ist sehr aufwendig.

Der Erfindung liegt die Aufgabe zugrunde, einen Motorantrieb gemäß dem Oberbegriff des Anspruches 1 so auszugestalten, daß die auftretenden Querkräfte zur Längsachse der Antriebswelle unabhängig von der Position der Übertragungseinrichtungen in eine Linearbewegung, wie einer Transportschiene, und mit geringem technischen Aufwand zuverlässig begrenzt werden.

Der Motorantrieb soll mit geringfügigen Änderungen an die meisten vorhandenen Anlagen angepaßt werden können.

Erfindungsgemäß wird die Aufgabe durch die Merkmale des Anspruches 1 gelöst. Weitere Ausgestaltungen der Erfindung sind in den zurückbezogenen Ansprüchen unter Schutz gestellt.

Beim Erfindungsgegenstand ist an der Antriebswelle ein aus zwei Teilschalen mit halbzylindrischem Querschnitt bestehendes Lager vorgesehen, das mit einer Schalteinrichtung zusammenwirkt, die bei Überschreiten einer bestimmten seitlichen Auslenkung wenigstens einer Teil- oder Halbschale schaltet, insbesondere den Motorantrieb abschaltet.

Da die seitliche Auslenkung einer der beiden Teilschalen durch die am Exzenterbolzen angreifenden Kräfte quer zur Längsachse der Antriebswelle in der Bewegungsrichtung der Klinkenschiene ausgelöst werden, werden somit die dort angreifenden Kräfte begrenzt. Der Schalter kann so geschaltet werden, daß er bei Unterschreiten der seitlichen Auslenkung automatisch wieder einschaltet, so daß der Betrieb praktisch ohne Unterbrechung weitergeht.

Die seitliche Auslenkung kann über äußere seitliche Lagerplatten auf eine seitlich daneben angeordnete Schalteinrichtung, insbesondere mit einem Druckknopf, übertragen werden.

Die Auslösekraft läßt sich über eine entsprechende Vorspannung der Teilschalen des Lagers leicht und genau einstellen, beispielsweise über Befestigungsbolzen, auf denen Druckfedern einstellbar verschraubt sind. Wenigstens an einer Stelle sind diese Platten mit einer stationären Einrichtung der Gesamtanlage verbunden.

Über die Art der Anordnung der Befestigungsbolzen und der Federn sind zwei prinzipielle Lösungen möglich.

Bei lose eingelegten Bolzen, die keine feste Verbindung zu der stationären Einrichtung haben und eingelegten Druckfedern ist die gleiche Auslösekraft für den Vorlauf und für den Rücklauf der Klinkenschiene einstellbar.

Bei eingelegten Bolzen, die eine feste Verbindung zu der stationären Einrichtung haben und auf beiden Seiten eingelegte Druckfedern, ist die Auslösekraft für den Vorlauf - Arbeitshub und für den Rücklauf - Leerhub der Klinkenschiene getrennt einstellbar.

Vorzugsweise ist ein Endschalter-Halteblech oder eine Endschalter-Halteplatte und ein Endschalter-Auslöseblech oder eine Endschalter-Auslöseplatte vorgesehen, auf dem oder auf der ein Endschalter sitzt, der bei einer Überschreitung der voreingestellten Kraft auslöst.

Ausführungsbeispiele der Erfindung sind in der Zeichnung dargestellt. Es zeigt:
Figur 1 eine Draufsicht auf die Transportschiene einer Geschirrspülmaschine mit darunter angeordnetem Kurbelantrieb,
Figur 2 einen Querschnitt der in Figur 1 gezeigten Transportschiene entlang der Linie II-II,
Figur 3 eine halbschematische Ansicht des Motorantriebes mit nach oben ragender Antriebswelle, Drehscheibe und links darüber angeordneter Transportschiene,
Figur 4 im wesentlichen die in Figur 3 gezeigte aus zwei Halbschalen bestehende Lagerung mit einer Begrenzung der Auslösekraft, die für den Vorlauf-Arbeitshub und für den Rücklauf-Leerhub auf die gleiche Größe einstellbar ist.
Figur 5 die Draufsicht auf das in Figur 4 dargestellte Lager einschließlich Schalteinrichtung,
Figur 6 die Ansicht eines Motorantriebes mit Abschalteinrichtungen, bei der die Begrenzung der Auslösekraft für den Vorlauf-Arbeitshub und für den Rücklauf-Leerhub auf unterschiedliche Werte einstellbar ist.
Figur 7 die Draufsicht auf das in Figur 6 gezeigte Lager mit einer Schalteinrichtung,
Gemäß Figur 1 bewegt sich die Transportschiene 70 in Pfeilrichtung hin und her. Mit Hilfe der Eingriffsglieder oder Klinken 74 wird der Spülgutbehälter 80 mit dem Spülgut in Pfeilrichtung in die Geschirrspülmaschine 100 und durch diese hindurch geschoben. Anschließend erfolgt ein Rücktransport der Transportschiene 70 nach links, wobei die Transportklinken oder Eingriffsfinger automatisch umgeklappt werden. Durch diese Transporthübe wird das Spülgut nach rechts durch die Maschine transportiert.

Auf der linken Seite von Figur 1 ist schematisch der Klinkenantrieb mit dem oberen Ende der Antriebswelle 20, das an einem Drehteller 60 befestigt und unterhalb der Transportschiene 70 angeordnet, ist strichliert dargestellt. Ein U-förmiger gerader Kanal 72 an der Unterseite der Transportschiene 70 nimmt einen Querbolzen 62 auf, der am Außenumfang der Drehscheibe 60 fest angeordnet ist und bei der Rotation derselben den Transportschlitten 70 hin und herbewegt. Durch die hierbei bedingten Kräfte kann das Spülgut beschädigt oder zerstört werden, bei Fehlbedienungen kann auch das Bedienungspersonal gefährdet werden. Dies kann durch Maßnahmen verhindert werden, wie eingangs beschrieben ist.

In Figur 2 ist ein Querschnitt durch die Transportschiene 70 dargestellt, an welcher seitlich die umlegbaren Haken 74 angeordnet sind, die den Spülgutbehälter 80 in Richtung Spülmaschine bewegen. Figur 2 zeigt weiterhin ortsfeste seitliche Begrenzungsschienen 82 für die Spülgutbehälter 80.

Figur 3 zeigt den Motor 8, den allgemein mit 10 bezeichneten Motorantrieb, eine übliche Motorlagerung 21 für den Drehteller 60. Von diesem aus ragt exzentrisch der Eingriffsbolzen 62 nach oben und ist in der geraden U-förmigen Nut 72 an der Unterseite der Transportschiene 70 geführt. Weiterhin sind Eingriffsfinger oder -klinken 74 zum Transport des Spülgutbehälters 80 in Pfeilrichtung zur Spülmaschine dargestellt. Die Motorlagerung 21 ist fest mit der stationären Einrichtung der Maschine verbunden.

Figur 4 zeigt das erfindungsgemäß aus einer linken und einer rechten Halbschale 22, 24 bestehende Lager für die rotierende Antriebswelle 20, die jeweils durch eine seitliche Lagerplatte 30, 32 begrenzt sind. über eine Bohrung quer durch beide Halbschalen, die Lagerplatten und die Abstützung 46 zur Maschine hindurch ist ein Schraubbolzen 44 geführt, der an der linken Seite eine Druckfeder 43 trägt, dessen Druck über die Verstellmutter 47 einstellbar ist. Auf diese Weise wird die Kraft für den Vorlauf und Rücklauf der Transportschiene 70, die über den Eingriffsbolzen 62 eingeleitet wird, mit der Vorspannung der Federn abgestützt. Bei einer überschreitung der Vorspannkräfte verschieben sich die Halbschalen.

Die in Figur 5 gezeigte Draufsicht auf das in Figur 4 in Vorderansicht dargestellte Lager zeigt deutlich die beiden Halbschalen 22, 24 für die dazwischengeführte Antriebswelle 20, wobei die Abstützung 46 der Lagerschalen zur Maschine zwischen den beiden Halbschalen angeordnet ist, welche durch zwei Schraubbolzen 44 über Druckfedern 43, 45 und verstellbare Schraubenmuttern 47 zusammengepreßt werden. Die Lagerplatte 32 ist seitlich L-förmig abgebogen und enthält einen darauf befestigten Auslöseschalter 28 als Schalteinrichtung nebst Auslösetaste 29.

Über die Lagerplatte 30 wird die Verschiebung der Lagerplatte 22 und über die Lagerplatte 32 wird die Verschiebung der Lagerplatte 24 auf die Auslösetaste 29 bzw. auf den Auslöseschalter 28 übertragen. Dies bedeutet, daß der Auslöseschalter bei einer Überschreitung der Vorspannkraft für die Lagerschalen durch eine Überlastung der Transportschiene betätigt wird.

Die Darstellung von Figur 6 unterscheidet sich von der Darstellung von Figur 4 im wesentlichen durch die zusätzliche Anordnung eines rechten Schraubbolzens 44 beziehungsweise einer Verlängerung des linken Schraubbolzens mit eigener Druckfeder 43' und eigener Verstellschraube 47.

Bei dieser Lösung sind die Schraubbolzen in der Abstützung 46 zur Maschine befestigt. Dadurch kann die Vorspannkraft für die linke Lagerschale 22 an den linken Federn und für die rechte Lagerschale 24 an den rechten Federn getrennt eingestellt werden.

Die Draufsicht von Figur 7 auf die Darstellung des in Figur 6 gezeigten Lagers sieht zwei nebeneinanderliegende linke und rechte unabhängig voneinander einstellbare Druckfedern für die Auslösekräfte im Arbeitshub und im Rückführungs-Leerhub vor.

## Patentansprüche

1. Motorantrieb mit einer Antriebswelle sowie mit Einrichtungen zum übertragen der Rotationsbewegung der Antriebswelle in eine hin- und hergehende Linearbewegung,
vorzugsweise zum Antrieb einer hin- und hergehenden Transportschiene einer Durchlauf-Geschirrspülmaschine,
**dadurch gekennzeichnet**,
a) daß an der Antriebswelle (20) ein aus zwei Halbschalen (22, 24) mit halbzylindrischem Querschnitt bestehendes Lager vorgesehen ist,
b) daß wenigstens eine der Halbschalen (22) mit einer Schalteinrichtung (30, 29, 28) zusammenwirkt,
c) daß die Schalteinrichtung bei Überschreiten einer bestimmten seitlichen Auslenkung der wenigstens einen Teilschale (22, 24) schaltet, insbesondere den Motorantrieb (10) abschaltet.

2. Motorantrieb nach Anspruch 1, **gekennzeichnet durch** Druckeinrichtungen, vorzugsweise in Form von seitlich an die Teilschalen (22, 24) angrenzende seitliche Lagerplatten (30, 32), die vorzugsweise über Druckfedern (43, 44, 45) einen Pressdruck zum Zusammenpressen der beiden Halbschalen (22, 24) des Lagers gegen eine Abstützung (46) zur Maschine ausüben.

3. Motorantrieb nach Anspruch 2, **gekennzeichnet durch** Schraubbolzen (44), zwischen denen und den Druckplatten (30, 32) die Druckfedern (43, 45; 43', 45') eingespannt sind,
derart, daß **durch** Verdrehen der Mutter des Druckbolzens (44) die Federkraft der Druckfedern (43, 45, 43', 45') und damit die Auslösekraft zum Erzielen einer bestimmten seitlichen Ablenkung der Halbschalen und der damit in Eingriff stehenden gelagerten Antriebswelle (20) und einer Transportschiene (70) einstellbar ist.

4. Motorantrieb nach Anspruch 3, **dadurch gekennzeichnet, daß** bei Erreichen einer bestimmten seitlichen Auslenkung der Halbschalen (22, 24) des Lagers entweder nach links oder entgegengesetzt nach rechts die jeweilige mit ihr verbundene Druckplatte (30, 32) auf einen seitlich dahinter angeordneten Schaltknopf (29) der Schalteinrichtung (28) drückt, um den Schalter auszulösen.

5. Motorantrieb nach einem der Ansprüche 1 bis 4, **gekennzeichnet durch** eine Abschalteinrichtung, bei der der Schraubbolzen (44) verschiebbar **durch** die Druckplatten (30, 32), die Halbschalen (22, 24) und eine Abstützung (46) an ein Maschine geführt sind und über Federn (43) die Vorspannkraft für beide Bewegungsrichtungen der Transportschiene (70) gleich hoch eingestellt ist.

6. Motorantrieb nach einem der Ansprüche 1 bis 5, **gekennzeichnet durch** eine Abschalteinrichtung, bei der die Schraubenbolzen (44) fest an einer Abstützung (46) an eine Maschine befestigt sind und die Vorspannkraft für die linke und die rechte Halbschale getrennt auf unterschiedliche Werte einstellbar ist.

7. Motorantrieb nach einem der Ansprüche 1 bis 6, **dadurch gekennzeichnet, daß** das obere Ende der Antriebswelle (20) mit einer rotierenden Scheibe (60) verbunden ist,
daß im Außenbereich der rotierenden Scheibe (60) ein Eingriffsbolzen (62) nach oben ragt,
daß der Eingriffsbolzen (62) mit einer Quernut (72) an der Unterseite einer Transportschiene (70) im Eingriff steht,
derart, daß die rotierende Antriebswelle (20) die Transportschiene (60) zyklisch hin- und herbewegt.

8. Motorantrieb nach Ansprüch 7, **dadurch gekennzeichnet, daß** die Transportschiene (70) in einer Richtung greifende und in der anderen Richtung automatisch zurückgefaltete Eingriffsfinger oder -klinken (74) enthält, um einen Transportwagen (80) oder dergleichen in einer Richtung beim Arbeitsschub durch eine Geschirrspülmaschine hindurch zu bewegen und in der Gegenrichtung beim Leershub dort zu belassen.

9. Motorantrieb nach Anspruch 8, **dadurch gekennzeichnet, daß** die Transportschiene (70) zum einseitigen Transport von Spülgut einer Durchlauf-Geschirrspülmaschine (100) dient, wobei ein Klinkentransport und ein Antrieb über eine Kurbelschwinge vorgesehen sind,
und wobei Querkräfte zur Längsachse der Antriebswelle (20) am Ende des Arbeitshubes beim Transport der Spülgutbehälter in Richtung Geschirrspülmaschine und durch diese hindurch entstehen, und wobei entgegengesetzte Querkräfte beim entgegengesetzten Leerhub und mit unterschiedlicher Kraft entstehen.

## Claims

1. A motor drive having a drive shaft and means for converting the rotary motion of the drive shaft to a reciprocating linear motion,
preferably to drive a reciprocating transport rail of a through-feed dishwasher, **characterized in that**
a) a bearing comprised of two half-shells (22, 24) with semi-cylindrical cross sections is provided on the drive shaft (20)
b) at least one of the half-shells (22) cooperates with a switching device (30, 29, 28),
c) the switching device switches, and in particular switches off the motor drive (10), when a specified lateral excursion of the at least one partial shell (22, 24) is exceeded.

2. The motor drive according to claim 1, **characterized by** pressure devices, preferably in the form of lateral bearing plates (30, 32) laterally adjacent the partial shells (22, 24), the bearing plates preferably exerting, via compression springs (43, 44, 45), a compressive force for urging together the two half-shells (22, 24) of the bearing against a support (46).

3. The motor drive according to claim 2, **characterized by** threaded bolts (44), with the compression springs (43, 45; 43', 45') being clamped between the bolts and the pressure plates (30, 32) such that by turning the nut of the pressure bolt (44) it is possible to adjust the spring force of the compression springs (43, 45, 43', 45') and thus the triggering force for accomplishing a certain lateral deflection of the half-shells, and of the mounted drive shaft (20) engaging the half-shells, and of a transport rail (70).

4. The motor drive according to claim 3, **characterized in that** when a certain lateral excursion of the half-shells (22, 24) of the bearing either to the left or oppositely to the right is reached, the respective pressure plate (30, 32) connected to the half-shell presses a push button (29) of the switching device (28) to trigger the switch, said button being arranged laterally behind the pressure plate.

5. The motor drive according to any one of claims 1 to 4, **characterized by** a switch-off device wherein the bolts (44) are displaceably guided through the pressure plates (30, 32), the half-shells (22, 24), and a support (46) on a machine, and the pre-tensing force for both directions of movement of a transport rail (70) is set at equal levels via springs (43).

6. The motor drive according to any one of claims 1 to 5, **characterized by** a switch-off device in which the bolts (44) are affixed to a support (46) on a machine and the pre-tensing force for the left and the right half-shells can be individually set at different values.

7. The motor drive according to any one of claims 1 to 6, **characterized in that** the upper end of the drive shaft (20) is connected to a rotating disk (60),
that an engagement bolt (62) projects upwardly in the outer area of the rotating disk (60),
that the engagement bolt (62) engages with a transverse groove (72) on the underside of a transport rail (70),
such that the rotating drive shaft (20) moves the transport rail (60) cyclically back and forth.

8. The motor drive according to claim 7, **characterized in that** the transport rail (70) includes engagement fingers or pawls (74) grasping in one direction and automatically folded back in the other direction, to move a trolley (80) or the like in one direction through a dishwasher during the work stroke and to leave it in place during the no-load stroke in the opposite direction.

9. The motor drive according to claim 8, **characterized in that** the transport rail (70) serves for the single-sided transport of the dishes of a through-feed dishwasher (100), in which a pawl transport and a drive via a crank-and-rocker mechanism are provided,
and in which forces transverse to the longitudinal axis of the drive shaft (20) occur at the end of the work stroke during the transport of the container of dishes in the direction of the dishwasher and through the same, and in which opposite transverse forces occur during the opposite no-load stroke and with different force.

## Revendications

1. Entraînement par moteur avec un arbre menant ainsi qu'avec des organes destinés à transformer le mouvement de rotation de l'arbre menant en mouvement linéaire alternatif,
de préférence destiné à entraîner un rail de transport d'un lave-vaisselle convoyeur effectuant un mouvement alternatif,
**caractérisé en ce que**
a) un palier constitué de deux demi-coques (22, 24) de section semi-cylindrique est prévu sur l'arbre menant (20),
b) une au moins des demi-coques (22) coopère avec un organe de commutation (30, 29, 28),
c) ledit organe de commutation commute, coupe notamment l'entraînement par moteur (10), dès qu'un certain débattement latéral d'au moins une demi-coque (22, 24) est dépassé.

2. Entraînement par moteur selon la revendication 1, **caractérisé par** des organes de pression, de préférence sous forme de plaques de palier latérales (30, 32) qui sont latéralement contiguës aux parties de coque (22, 24) et qui exercent, de préférence par l'intermédiaire de ressorts de compression (43, 44, 45), une pression destinée à comprimer les deux demi-coques (22, 24) du palier contre un élément d'appui (46) sur le lave-vaisselle.

3. Entraînement par moteur selon la revendication 2, **caractérisé par** des boulons filetés (44), les ressorts de compression (43, 45 ; 43', 45') étant serrés entre ceux-ci et les plaques de pression (30, 32) de telle sorte que la force élastique des ressorts de compression (43, 45 ; 43', 45') et par conséquent la force de libération nécessaire à obtenir une certaine déviation latérale des demi-coques et de l'arbre menant (20) en prise avec celles-ci ainsi que d'un rail de transport (70) peuvent être ajustées en tournant l'écrou du boulon de pression (44).

4. Entraînement par moteur selon la revendication 3, **caractérisé en ce que**, lorsqu'un certain débattement latéral des demi-coques (22, 24) du palier vers la gauche ou, dans la direction opposée, vers la droite est atteint, la plaque de pression respective (30, 32) qui lui est associée presse un bouton de commutation (29) de l'organe de commutation (28) disposé sur le côté derrière ladite plaque pour déclencher le commutateur.

5. Entraînement par moteur selon l'une quelconque des revendications 1 à 4, **caractérisé par** un interrupteur dans lequel le boulon fileté (44) est guidé à coulissement de manière à traverser les plaques de pression (30, 32), les demi-coques (22, 24) et un élément d'appui (46) sur un lave-vaisselle et que l'effort de précontrainte est réglé par l'intermédiaire de ressorts (43) pour être le même dans les deux directions de mouvement d'un rail de transport (70).

6. Entraînement par moteur selon l'une quelconque des revendications 1 à 5, **caractérisé par** un interrupteur dans lequel les boulons filetés (44) sont solidarisés à un élément d'appui (46) sur un lave-vaisselle et que l'effort de précontrainte peut être réglé séparément à différentes valeurs pour la demi-coque gauche et pour la demi-coque droite.

7. Entraînement par moteur selon l'une quelconque des revendications 1 à 6, **caractérisé en ce que** l'extrémité supérieure de l'arbre menant (20) est reliée à un disque tournant (60),
qu'un boulon d'engagement (62) fait saillie vers le haut dans la région extérieure du disque tournant (60),
que le boulon d'engagement (62) est en prise avec une rainure transversale (72) ménagée sur la face inférieure d'un rail de transport (70),
de telle sorte que, par sa rotation, l'arbre menant (20) imprime au rail de transport (60) un mouvement alternatif cyclique.

8. Entraînement par moteur selon la revendication 7, **caractérisé en ce que** le rail de transport (70) comporte des doigts ou cliquets d'engagement (74) qui se mettent en prise dans un sens et se replient automatiquement dans l'autre sens pour faire avancer un chariot de transport (80) ou similaire dans le lave-vaisselle dans une direction à l'aller, lors de sa course de travail, et pour l'y laisser au retour, dans la direction opposée, lors de sa course à vide.

9. Entraînement par moteur selon la revendication 8, **caractérisé en ce que** le rail de transport (70) sert au transport unilatéral de la vaisselle dans un lave-vaisselle convoyeur (100), un transport à cliquets et un entraînement par l'intermédiaire d'un mécanisme oscillant à bielle étant prévus,
des forces transversales par rapport à l'axe longitudinal de l'arbre menant (20) étant engendrées en fin de course de travail lorsque les paniers de vaisselle sont acheminés vers le lave-vaisselle et traversent celui-ci et des forces transversales opposées, d'une force différente, étant engendrées lors de la course à vide qui s'effectue en sens inverse.
